# EUROPÄISCHE PATENTSCHRIFT

(11) **EP 1 728 895 B1**
(45) Veröffentlichungstag und Bekanntmachung des Hinweises auf die Patenterteilung: **11.02.2009**
(21) Anmeldenummer: 06006493.8
(22) Anmeldetag: 29.03.2006
(51) Int. Cl.: C23F 13/04, G01R 27/14, G01R 27/18

(54) **Ein Überwachungsverfahren zum Feststellen einer Annäherung eines leitfähigen Körpers an eine mit einem kathodischen Schutzstrom beaufschlagte Fluid-Transportpipeline**
Surveillance method for detecting the approach of a conductive body to a cathodically protected pipeline for fluids
Méthode de surveillance pour détecter l'approche d'un corps conducteur à un pipeline pour fluides cathodiquement protégé

(30) Priorität: 02.06.2005 DE 102005025824
(43) Veröffentlichungstag der Anmeldung: 06.12.2006
(73) Patentinhaber: E.ON Ruhrgas AG, 45138 Essen (DE)
(72) Erfinder: Ostroznik, Karl, 45227 Essen (DE)
(74) Vertreter: Harlacher, Mechthild

(56) Entgegenhaltungen:
- DE-A1- 10 021 994
- US-A- 6 107 811
- US-A1- 2004 004 479
- DATABASE INSPEC [Online] THE INSTITUTION OF ELECTRICAL ENGINEERS, STEVENAGE, GB; November 1987 (1987-11), RICKERT H ET AL: "Electrochemical investigations into cathodic corrosion protection using an interruption-potentiostat" XP002385182 Database accession no. 3108662 & Werkstoffe und Korrosion West Germany, Bd. 38, Nr. 11, 1987, Seiten 691-695, ISSN: 0043-2822

## Beschreibung

Die Erfindung betrifft ein Überwachungsverfahren zum Feststellen einer Annäherung bzw. eines Kontakts zwischen einem leitfähigen Körpers, insbesondere einem Baufahrzeug, und einer Fluid-Transportpipeline, die mit Gleichstrom als kathodischen Schutzstrom beaufschlagt ist.

Fluid-Transportpipelines, z. B. Gas-, Öl- oder Wasserpipelines, bestehen in der Regel aus zusammengeschweißten Metallrohren, die unterirdisch oder unterseeisch verlegt werden. Im Allgemeinen wird ein passiver Schutz der Transportpipeline in Form einer isolierenden Schutzabdeckung vorgesehen. Darüber hinaus wird ein aktiver Korrosionsschutz der Transportpipeline vorgesehen, indem ein kathodischer Schutzstrom an die Fluid-Transportpipeline angelegt wird, um elektrochemische Reaktionen soweit wie möglich zu vermeiden, die das Metall der Transportpipeline angreifen.

Der kathodische Korrosionsschutz wird dadurch überwacht, dass mit Hilfe von entsprechenden Sensoren die Ausgangsspannung der den kathodischen Schutzstrom liefernden Anlage, das Schutzpotential der mit dem kathodischen Schutzstrom beaufschlagten Transportpipeline und der Schutz- bzw. Rohrstrom über eine Rohrstrommessstrecke gemessen werden. Die verschiedenen Messwerte werden einmal täglich per SMS zu einer Überwachungszentrale für den kathodischen Schutz übertragen. In der Überwachungszentrale wird der langfristige Verlauf der Messwerte überwacht. Grobe Schäden im kathodischen Schutz (z. B. eine Überbrückung eines Isolierstücks zwischen zwei Leitungsschutzabschnitten können erkannt werden.

Zusätzlich zu den langfristigen Schäden kann eine Transportpipeline jedoch durch einen Unfall beschädigt werden, wenn beispielsweise ein Baufahrzeug in Kontakt mit der Transportpipeline oder mit deren Schutzabdeckung kommt. Da Baufahrzeuge leitfähige Körper sind, ist es wichtig, eine Annäherung eines leitfähigen Körpers an die Transportpipeline sofort zu erkennen, um Beschädigungen der Transportpipeline durch geeignete Maßnahmen noch zu verhindern oder wenigstens zu minimieren.

Die Veröffentlichung "DATABASE INSPEC (Online) THE INSTITUTION OF ELECTRICAL ENGINEERS; STEVENAGE; GB November 1987 (1987-11) RICKEERT H ET AL offenbart ein Verfahren zum Nachweis der Wirksamkeit des kathodischen Korrosionsschutzes für Eisen. Der Schutzstrom wird periodisch für kurze Zeit unterbrochen und der Ausschaltwert als Maß für das Schutzpotential gemessen.

Die DE 100 21 994 A1 offenbart ein Verfahren zur Bestimmung des Rohr-/Bodenpotentials an kathodisch geschützten Rohrleitungen speziell im Bereich mit Streustromeinfluss, beispielsweise in der Nähe von gleichstrombetriebenen Bahnen. Der Schutzstrom wird periodisch ein- und ausgeschaltet und mit Hilfe einer auf den Erdboden an einem Referenzort aufgesetzten Bezugselektrode ein Messwert für das Rohr-Bodenpotential bei eingeschaltetem und wenigstens ein Messwert bei ausgeschaltetem Schutzstrom erfasst wird. Die Messwerte werden ausschließlich dahingehend ausgewertet, ob das Rohr-/Bodenpotential den Schutzkriterien entspricht. Wenn das Rohr-/Bodenpotential zu positiv ist, besteht die Gefahr von Korrosionsschäden.

Aus der US 2004/004479 A1 ist ein Korrosionsschutzverfahren bekannt, bei dem der Schutzstrom von unterschiedlichen Leitungen unterschiedlich getaktet wird, um die Leitung unterscheiden zu können. Über Sensoren wird das Ausschaltpotential gemessen.

Die US 6,107,811 zeigt ein Korrosionsschutzverfahren, bei dem der Schutzstrom getaktet wird. Mittels einer künstlichen Fehlstelle wird geprüft, ob der kathodische Schutz wirksam ist.

Bei allen vorgenannten Verfahren wird der Schutzstrom regelmäßig unterbrochen bzw. getaktet Alle bekannten Verfahren dienen zur Überprüfung bzw. zum Nachweis der Wirksamkeit des kathodischen Korrosionsschutzes..

Aus der EP 0 411 689 B1, der EP 0 495 259 B1 und der EP 0 560 443 A1 sind Überwachungsverfahren zum Feststellen einer Annäherung eines leitfähigen Körpers an eine mit einem kathodischen Schutzstrom beaufschlagte Fluid-Transportpipeline bekannt. Hierzu wird der kathodische Schutzstrom permanent mit Rechteckimpulsen bzw. mit sinuswellenförmigen Impulsen unterschiedlicher Frequenzen moduliert und die Änderung der Modulationsimpulse ausgewertet. Aufgrund der zusätzlich benötigten Modulationsimpulse ist der zusätzliche gerätetechnische Aufwand zur Realisierung dieser Verfahren beträchtlich. Die Kosten sind dementsprechend hoch.

Aufgabe der Erfindung ist es, ein kostengünstiges Überwachungsverfahren zur Feststellung einer plötzlichen Annäherung eines leitfähigen Körpers an eine mit einem kathodischen Schutzstrom beaufschlagte Fluid-Transportpipeline zur Verfügung zu stellen.

Diese Aufgabe wird erfindungsgemäß gelöst durch ein gattungsgemäßes Überwachungsverfahren, das dadurch gekennzeichnet ist,
a) dass zu vorgegebenen Zeitpunkten an wenigstens zwei beabstandeten Messstellen entlang der Fluid-Transportpipeline jeweils zeitgleich der fließende Gleichstrom gemessen und erfasst wird,
b) dass für jeden vorgegebenen Zeitpunkt aus den Messwerten jeweils zweier beabstandeter Messstellen ein Differenzwert gebildet wird,
c) dass aus der zeitlichen Änderung der für die vorgegebenen Zeitpunkte gebildeten Differenzwerte wenigstens ein Wert abgeleitet wird, der eine Annäherung bzw. einen Kontakt zwischen dem leitfähigen Körper und der Fluid-Transportpipeline zwischen den beiden Messstellen anzeigt.

Mit dem erfindungsgemäßen Überwachungsverfahren kann ein Kontakt beispielsweise zwischen einem leitfähigen Baufahrzeug und der leitfähigen Fluid-Transportpipeline sofort erkannt werden. Sofern der Widerstand der Umgebung der Transportpipeline nicht zu hoch ist, beispielsweise bei unterseeischer Anordnung im Wasser, kann eine Annäherung des Baufahrzeugs bzw. allgemein eines leitfähigen Körpers bereits festgestellt werden, bevor der leitfähige Körper die leitfähige Transportpipeline berührt. Durch die Bildung der für die Differenz der an den Messstellen entlang der Pipeline fließenden Schutzströme repräsentativen Differenzwerte gelingt es, Störeinflüsse zu reduzieren. Änderungen des Schutzstroms, die beispielsweise auf von Gleichstrombahnen erzeugte Streuströme oder auf Tellurik genannte erdmagnetische Variationen zurückzuführen sind, können weitgehend eliminiert werden. Erforderlich ist lediglich, dass an den zwei Messstellen der Fluid-Transportpipeline im wesentlichen gleichzeitig jeweils ein für den an der Messstelle fließenden Schutzstrom repräsentativer Messwert erfasst wird. Sofern mehr als zwei Messstellen vorgesehen sind, sollten die Differenzwerte vorzugsweise jeweils aus den Messwerten unmittelbar benachbarter Messstellen gebildet werden.

Der für den entlang der Fluid-Transportpipeline fließenden Schutzstrom repräsentative Messwert kann sowohl ein Spannungsmesswert sein als auch ein Strommesswert, welcher beispielsweise aus einem Spannungsmesswert bestimmt wurde. Die in Schritt b) gebildeten für die Differenz der an den Messstellen fließenden Schutzströme repräsentativen Differenzwerte können in gleicher Weise sowohl Spannungsdifferenzwerte als auch Schutzstromdifferenzwerte sein. Werden Schutzstromdifferenzwerte verwendet, können diese auf zwei Arten bestimmt werden, nämlich indem zunächst die Schutzströme für die einzelnen Messstellen bestimmt werden und dann die Differenz gebildet wird oder indem zunächst ein Spannungsdifferenzwert und daraus ein Schutzstromdifferenzwert gebildet wird.

Der wenigstens eine Annäherung eines leitfähigen Körpers an die Fluid-Transportpipeline anzeigende Wert kann sowohl digital als auch analog sein. Er wird aus der zeitlichen Änderung der für die vorgegebenen Zeitpunkte gebildeten Differenzwerte, d. h. auf der Basis des zeitlichen Verlaufs der gebildeten Differenzwerte bestimmt. Wenn beispielsweise die Differenzwerte plötzlich stark ansteigen oder stark abfallen, kann dies eine Annäherung eines leitfähigen Körpers anzeigen und es kann ein entsprechender die Annäherung eines leitfähigen Körpers anzeigender Wert, z. B. als Fehleranzeige oder zu deren Erzeugung erzeugt werden. Alternativ kann erst dann eine Annäherung eines leitfähigen Körpers angezeigt werden, wenn die Flanke eines solchen Anstiegs bzw. Abfalls eine bestimmte, ggf. gespeicherte, Form hat. Bei einer weiteren Variante kann der die Annäherung eines leitfähigen Körpers anzeigende Wert repräsentativ für die Schwankungsbreite des Differenzwertes in einem vorhergehenden Zeitraum sein, wobei einzelne "Ausreißer" des Differenzwertes je nach Anwendung unberücksichtigt bleiben können: Verändern sich die gebildeten Differenzwerte zeitlich dagegen nicht bzw. schwanken sie nur im Rahmen der Messgenauigkeit, liegt keine Annäherung eines leitfähigen Körpers vor. Dies kann von dem die Annäherung eines leitfähigen Körpers anzeigenden Wert beispielsweise durch das Nichtanzeigen einer Fehlermeldung angezeigt werden.

Die Genauigkeit bei der Bestimmung des Ortes der Annäherung eines leitfähigen Körpers kann dadurch erhöht werden, dass die Messstellen entlang der Fluid-Transportpipeline in Abständen unterhalb von 20 km, vorzugsweise in Abständen unterhalb von 5 km vorgesehen werden und die Differenzwerte aus den Messwerten für unmittelbar benachbarte Messstellen gebildet werden. Die Genauigkeit mit der eine Annäherung eines leitfähigen Körpers festgestellt werden kann, hängt darüber hinaus von der Nennweite und der Wanddicke der Fluid-Transportpipeline und dem Verhältnis zwischen dem Einschaltpotential der mit dem kathodischen Schutzstrom beaufschlagten Fluid-Transportpipeline und dem Ruhepotential des sich nähernden leitfähigen Körpers ab. Da diese Größen jedoch ohne weiteres nicht verändert werden können, lässt sich die gewünschte Messgenauigkeit am besten durch die entsprechende Anpassung der Abstände zwischen den Messstellen realisieren.

Damit auch kleinere und/oder besonders kurzzeitige Änderungen des Schutzstroms erfasst werden können, wird vorgeschlagen, dass die Messwerte in regelmäßigen Zeitabständen kleiner als 1 s, vorzugsweise alle 0,1 - 0,5 s erfasst werden. Beträgt die zeitliche Auflösung beispielsweise 0,2 s, können kurzzeitige metallische Kontakte bereits ab ca. 0,6 s zuverlässig erkannt werden.

Da erfindungsgemäß die Gleichstromänderung der fließenden Schutzströme ausgewertet wird, ist es vorteilhaft, dass an den Messstellen möglicherweise vorhandene Wechselstromkomponenten derart herausgefiltert werden, dass Gleichstromänderungen mit einer Dauer von zumindest 200 ms in Schritt a) erfasst werden. Auf diese Weise können die Einflüsse von technischen Wechselspannungen mit Hilfe von Filtern eliminiert werden. Aufgrund der Dämpfungseigenschaft dieser Filter können Gleichstromänderungen in der Regel überhaupt erst erfasst werden, wenn sie eine Dauer von zumindest 200 ms aufweisen. Damit ein kurzzeitiger metallischer Fremdkontakt sicher erfasst werden kann, müssen zumindest drei Messzeitpunkte zur Verfügung stehen, d. h. der Fremdkontakt muss zumindest 600 ms bestehen. Folglich kann in einer Anordnung mit Filterung von Wechselspannungen die höchste Auflösung erzielt werden, wenn fünf für den Schutzstrom repräsentative Messwerte pro Sekunde erfasst werden.

Eine bevorzugte Ausführungsform ist **dadurch gekennzeichnet, dass** im Schritt a) als Messwert ein Spannungsmesswert erfasst wird.

Vorteilhafterweise wird jeder Messstelle eine entlang der Pipeline verlaufende Messstrecke zugeordnet und zur Erfassung des Spannungsmesswerts die Spannung zwischen den beiden Endpunkten der Messstrecke gemessen.

Die Messgenauigkeit für den Spannungsmesswert ist besonders hoch, wenn eine Messstrecke einer Länge von wenigstens 10 m, vorzugsweise von wenigstens 30 m, verwendet wird.

Außerdem kann die Messgenauigkeit dadurch erhöht werden, dass die Spannungsmesswerte mit einer Auflösung von wenigstens 1 µV, vorzugsweise von wenigstens 0,1 µV erfasst werden.

Eine Weiterbildung der Erfindung ist **dadurch gekennzeichnet, dass** die in Schritt a) an den verschiedenen Messstellen erfaßten Meßwerte an eine zentrale Verarbeitungseinrichtung übertragen werden und die Schritte b) und c) von der zentralen Verarbeitungseinrichtung ausgeführt werden. Die Meßwertübertragung kann über ein GPRS-Netzwerk erfolgen. Die Verlegung der Schritte b) und c) in die zentrale Verarbeitungseinrichtung hat den Vorteil, daß an den verschiedenen Meßstellen lediglich eine Erfassung der Meßwerte und deren Übertragung sichergestellt werden muß. Die zentrale Verarbeitung sämtlicher Meßdaten erlaubt die Verwendung kostengünstigerer Hardware an den ggf. zahlreichen einzelnen Meßstellen.

Vorzugsweise werden die Schritte b) und c) in Echtzeit ausgeführt. Dies ist erforderlich, um plötzliche Beschädigungen bzw. allgemeiner ausgedrückt eine Annäherung eines leitfähigen Körpers ebenfalls in Echtzeit zu erkennen. Die Datenübertragung an die zentrale Verarbeitungseinrichtung erfolgt in der Regel über eine Onlineverbindung. Vorhandene Rohrstrommeßstellen können einfach dadurch auf das erfindungsgemäße Überwachungsverfahren umgerüstet werden, daß an diesen Überwachungssensoren installiert werden, die eine Übertragung der Meßwerte an die zentrale Verarbeitungseinrichtung erlauben und die Echtzeit-Ausführung der Schritte b) und c).

Eine Ausführungsform der Erfindung ist dadurch gekennzeichnet, daß im Schritt c) der eine Annäherung eines leitfähigen Körpers anzeigende Wert aus der zeitlichen Änderung der für die vorgegebenen Zeitpunkte gebildeten Differenzwerte abgeleitet wird, indem
i) Differenzwerte für unmittelbar aufeinanderfolgende Zeitpunkte verglichen werden,
ii) festgestellt wird, ob sich die Differenzwerte für unmittelbar aufeinanderfolgende Zeitpunkte um mehr als einen vorgegebenen Schwellwert unterscheiden und
iii) auf der Basis des Ergebnisses dieser Feststellung der eine Annäherung eines leitfähigen Körpers anzeigende Wert erzeugt wird.

Alternativ kann im Schritt c) der eine Annäherung eines leitfähigen Körpers anzeigende Wert aus der zeitlichen Änderung der für die vorgegebenen Zeitpunkte gebildeten Differenzwerte abgeleitet werden, indem
i) die Differenzwerte für unmittelbar aufeinanderfolgende Zeitpunkte verglichen werden,
ii) wenn sich die Differenzwerte für unmittelbar aufeinanderfolgende Zeitpunkte um mehr als einen vorgegebenen Schwellwert unterscheiden, zusätzlich die Differenzwerte für die Zeitpunkte unmittelbar vor und nach den im Schritt i) berücksichtigten Zeitpunkten verglichen werden,
iii) festgestellt wird, ob sich auch die im Schritt ii) verglichenen Differenzwerte um mehr als den vorgegebenen Schwellwert unterscheiden und
iv) auf der Basis des Ergebnisses dieser Feststellung der eine Annäherung eines leitfähigen Körpers anzeigende Wert erzeugt wird.

Schließlich besteht eine weitere Möglichkeit zur Ableitung des eine Annäherung eines leitfähigen Körpers anzeigenden Wertes darin, daß im Schritt c) der eine Annäherung eines leitfähigen Körpers anzeigende Wert aus der zeitlichen Änderung der für die vorgegebenen Zeitpunkte gebildeten Differenzwerte abgeleitet wird, indem
i) der Verlauf der Differenzwerte mit der Zeit durch eine geglättete Kurve angenähert wird,
ii) festgestellt wird, ob die zeitliche Änderung der geglätteten Kurve einen vorgegebenen Schwellwert überschreitet und
iii) auf der Basis des Ergebnisses dieser Feststellung der eine Annäherung eines leitfähigen Körpers anzeigende Wert erzeugt wird.

Dabei kann die Art der Glättung beliebig variiert werden. Beispielsweise kann ein einzelner Ausreißer in den Differenzwerten bei der Glättung nicht berücksichtigt werden. Auch das Maß der Glättung kann individuell an die Meßumgebung angepaßt werden.

Im folgenden wird die Erfindung anhand beispielhafter Ausführungsformen näher erläutert. In den Figuren zeigen:
Figur 1 eine schematische Darstellung der Stromverteilung an einer Gashochdruckleitung bei metallisch leitendem Fremdkontakt;
Figur 2 ein Diagramm, das den Einfluß der Nennweite auf die Spannungsdifferenz zwischen zwei Rohrstrommeßstrecken bei metallisch leitendem Fremdkontakt darstellt;
Figur 3 eine schematische Darstellung des Überwachungsprinzips für eine Gashochdruckleitung mit mehreren Schutzabschnitten;
Figuren 4a und 4b jeweils Diagramme, die den zeitlichen Verlauf der Rohrstrommeßwerte an zwei Meßstellen zeigen, zwischen denen nacheinander drei metallische Fremdkontakte mit der Rohrleitung realisiert wurden;
Figur 4c ein Diagramm, das die Differenz der in den Figuren 4a und 4b dargestellten Rohrströme zeigt, und zwar wiederum aufgetragen gegen die Zeit; und
Figuren 4d und 4e jeweils Diagramme von Rohrstromdifferenzen für die den Leitungsabschnitt unmittelbar stromauf bzw. unmittelbar stromab dem Leitungsabschnitt mit metallischem Fremdkontakt.

Figur 1 zeigt schematisch die Stromverteilung an einer Rohrleitung 1 bei metallische leitendem Fremdkontakt. Die als Gashochdruckleitung genutzte Rohrleitung 1 ist mit einer Schutzanlage 2 für den kathodischen Korrosionsschutz verbunden, genauer gesagt mit deren (nicht dargestellter) Kathode. An der Rohrleitung 1 sind zwei Meßstellen 3 zur Messung des kathodischen Schutzstroms vorgesehen. Die Meßstellen 3 weisen jeweils eine 30 Meter lange Meßstrecke zur Erfassung des Spannungsmeßwerts U1 bzw. U2 auf. Die Rohrleitung 1 weist an einer Stelle 5 einen metallischen Fremdkontakt auf. Hierbei handelt es sich um ein Baufahrzeug, das sich der Rohrleitung 1 genähert hat und diese nun berührt. Da das Baufahrzeug beispielsweise durch die Baggerketten bzw. die Baggerschaufel einen endlichen Ausbreitungswiderstand gegen das Erdreich aufweist, tritt über das Baufahrzeug während der Kontaktzeit bzw. während der Schadenseinwirkung ein zusätzlicher Strom, genannt Fehlerstrom I_{F} in die Rohrleitung 1 ein. Wenn gemäß dem erfindungsgemäßen Überwachungsverfahren die Schutz- bzw. Rohrströme von den benachbarten Meßstellen 3 zu vorgegebenen Zeitpunkten erfaßt werden, kann aus der Differenz der an den beiden Meßstellen 3 fließenden Rohrströmen die zusätzliche Stromaufnahme erkannt und somit ein plötzlicher Kontakt mit der Rohrleitung 1 auf einfache Weise sofort festgestellt werden.

Da die Rohrströme nicht ohne weiteres gemessen werden können, werden an den Meßstellen 3 jeweils die Spannungsmeßwerte U1 bzw. U2 für die zugehörigen Meßstrecken erfaßt. Der Widerstand einer Rohrstrommeßstrecke berechnet sich wie folgt: ${R}_{Strom} = ρ ⁢ \frac{l}{\frac{π}{4} ⁢ {d}_{a}^{2} - \frac{π}{4} ⁢ {d}_{i}^{2}} = ρ ⁢ \frac{l}{\frac{π}{4} ⁢ \left({d}_{a}^{2}-{d}_{i}^{2}\right)} = p ⁢ \frac{4 ⁢ l}{π ⁢ \left({d}_{a}+{d}_{i}\right) ⁢ \left({d}_{a}-{d}_{i}\right)} = ρ ⁢ \frac{4 ⁢ l}{π ⁢ \left(d+s+d-s\right) ⁢ \left(d+s-d+s\right)} = ρ ⁢ \frac{4 ⁢ l}{π \left(2⁢d⁢2⁢s\right)} = ρ ⁢ \frac{l}{πds} = \frac{lρ}{πds}$
wobei
- R_{Strom} =: Widerstand der Rohrstrommeßstelle
- ρ =: spezifischer elektrischer Widerstand von Stahl
- l =: Länge der Rohrstrommeßstrecke
- dₐ =: Rohraußendurchmesser
- dᵢ =: Rohrinnendurchmesser
- d =: mittlerer Rohrdurchmesser
- s =: Wanddicke der Rohrleitung
- U_{Ein} =: Einschaltpotenzial
- U_{R} =: Ruhepotenzial des Baufahrzeuges
- R_{Kontakt} =: Ausbreitungswiderstand des Baufahrzeuges an der Kontaktstelle
- I₁, I₂ =: Rohrstrom
- I_{F} =: Fehlerstrom
- ΔU =: Spannungsdifferenz zwischen den beiden Rohrstrommeßstrecken
- ΔI =: Stromdifferenz zwischen den beiden Rohrstrommeßstrecken

Die Rohrströme 11 und 12 sind in der Regel gleich. Daraus folgt für die Spannungsdifferenz, wenn die Rohrabmessungen und die Längen der beiden Rohrstrommeßstrecken konstant sind: $Δ ⁢ U = \frac{lρ}{πds} ⁢ \left({I}_{1}+{I}_{F}\right) - \frac{lρ}{πds} ⁢ {I}_{2} = \frac{lρ}{πds} ⁢ {I}_{F}$

Es zeigt sich also bei diesen Voraussetzungen, daß im Fehlerfall die Spannungsdifferenz zwischen zwei Rohrstrommeßstrecken proportional zum Fehlerstrom ist. Für den Fehlerstrom selbst gilt: ${I}_{F} = \frac{{U}_{Ein} - {U}_{R}}{{R}_{Kontakt}}$

In Figur 2 ist der Einfluß der Nennweite der Rohrleitung auf die Spannungsdifferenz zwischen zwei Rohrstrommeßstrecken ΔU = U₁-U₂ dargestellt. Es wurden sechs verschiedene Fremdkontakte mit einem Ausbreitungswiderstand zwischen 5 und 500 Ohm erfaßt und dargestellt. Dem Diagramm liegen die folgenden weiteren Parameter zugrunde:
ρ = 0,13 Ohm*mm²/m, l = 30 m, d = 250 - 1200 mm, s = 12 mm, U_{Ein} = -1,7 V, U_{R} = -0,5 V und R_{Kontakt} = 5 - 500 Ohm

Das Diagramm zeigt deutlich, daß die Spannungsdifferenz im Fehlerfall umgekehrt proportional zur Nennweite der Rohrleitung ist. Fremdkontakte oder plötzliche Rohrbeschädigungen können daher bei geringeren Rohrdurchmessern besser aufgelöst werden. Darüber hinaus zeigt das Diagramm, daß die Spannungsdifferenz bei niederohmigen Fremdkontakten wesentlich höher als bei hochohmigen Fremdkontakten ist. Der Grund hierfür ist, daß die Spannungsdifferenz im Fehlerfall umgekehrt proportional zum Ausbreitungswiderstand des Fremdkontakts, beispielsweise des Baufahrzeugs, an der Kontaktstelle ist.

Figur 3 zeigt eine schematische Darstellung des dem erfindungsgemäßen Verfahrens zugrunde liegende Überwachungsprinzips.

Die in Figur 3 dargestellte Rohrleitung 1 besteht aus zwei Schutzabschnitten 5 und 6, denen jeweils eine Schutzanlage 21 bzw. 22 zugeordnet ist. Die Schutzabschnitte 5 und 6 sind mit Hilfe einer Isoliereinrichtung 7 voneinander isoliert. Weitere Isoliereinrichtungen 7 sind zwischen den beiden Schutzabschnitten 5 und 6 und benachbarten (nicht dargestellten) Schutzabschnitten vorgesehen. Der Schutzabschnitt 5 umfaßt eine Schutzanlage 21 für den kathodischen Korrosionsschutz und sechs zugehörige Meßstellen 31 bis 36. Der Schutzabschnitt 6 umfaßt eine Schutzanlage 22 für den kathodischen Korrosionsschutz und zwei zugehörige Meßstellen 37 und 38. Die Spannungsdifferenzen werden stets nur zwischen benachbarten Meßstellen innerhalb eines Schutzabschnitts gebildet. Meßwerte von Meßstellen, die elektrisch voneinander getrennten Leitungen zugeordnet sind, werden nicht verglichen. Folglich werden in Figur 3 die Meßwerte der Meßstellen 31 und 32, 32 und 33, 33 und 34, 34 und 35, 34 und 36 sowie 37 und 38 verglichen. Sofern die Widerstandswerte der einzelnen Rohrstrommeßstrecken gleich sind, verhält sich die Rohrstromdifferenz proportional zur Spannungsdifferenz. Daher können in diesem Fall als Meßwerte unmittelbar die Spannungsmeßwerte der einzelnen Meßstellen verglichen werden. Ansonsten müssen die Spannungsmeßwerte der einzelnen Meßstellen in Rohrstrommeßwerte umgerechnet werden und diese dann miteinander verglichen werden.

Figur 4a bis 4d zeigt Meßwerte bzw. Differenzwerte, die gemäß dem erfindungsgemäßen Verfahren in einem Versuch gewonnen wurden. Für den Versuch wurden zwischen den Rohrstrommeßstellen 32 und 33 gemäß Fig. 3 an der Rohrleitung 1 Fehler simuliert, indem nacheinander entsprechend dimensionierte ohmsche Widerstände mit der Rohrleitung und dem Erdreich jeweils für eine Dauer von 30 s verbunden wurden. Um sicherzustellen, daß die Messungen an den verschiedenen Meßstellen jeweils zeitgleich erfolgten, wurden die Meßwerte mit einem Zeitstempel versehen. Bei dem Versuch, wurden die Meßwerte mit einem zeitlichen Abstand von 2 s und einer Meßauflösung der Sensoren von 1 *µ*V erfaßt. Figur 4a und 4b zeigen den zeitlichen Verlauf der Rohrstrommeßwerte an den Meßstellen 32 bzw. 33 gemäß Figur 3. Die Rohrleitung 1 hat einen mittleren Rohrdurchmesser von 1200 mm und ist mit einer PE-Schutzabdeckung versehen. Die durch die drei simulierten Fehler hervorgerufenen Rohrstromänderungen sind in den Figuren 4a und 4b kaum zu erkennen. Der Grund sind durch Tellurik verursachte Stromschwankungen.

Figur 4c zeigt die Differenz der an den Meßstellen 32 und 33 gemessenen und in de Fig. 4a und Fig. 4b dargestellten Rohrstrommeßwerte. Durch die Differenzbildung sind die drei simulierten Fehler wesentlich deutlicher zu erkennen.

Im Vergleich dazu sind die Rohrstromdifferenzen für benachbarte Rohrabschnitte außerhalb des fehlerbehafteten Abschnitts in Figur 4d und 4e dargestellt, nämlich in Figur 4d die Rohrstromdifferenzen zwischen den Meßstellen 31 und 32 und in Figur 4e die Rohrstromdifferenzen zwischen den Meßstellen 33 und 34.

Die drei simulierten Fehler sind in Fig. 4d und Fig. 4e nicht zu erkennen. Die Stromdifferenzen von ca. 100 mA bis 120 mA werden ebenfalls durch Tellurik verursacht. Die kleineren Schwankungen zwischen den Meßwerten sind auf die begrenzte Meßwertauflösung der Meßeingänge zurückzuführen.

Den Figuren 4d und 4e ist darüber hinaus zu entnehmen, daß ein plötzlicher Anstieg bzw. Abfall der Rohrstromdifferenz, welcher auf einen Meßwert beschränkt ist, in der Regel keinen Fehler anzeigt. Die Rohrstromdifferenzen sind daher vorzugsweise so auszuwerten, daß einzelne Ausreißer nicht berücksichtigt werden. Dies ist beispielsweise durch eine geeignete Glättung der Rohrstromdifferenzkurve möglich. Dementsprechend kann eine plötzliche Beschädigung der Rohrleitung bzw. eine plötzliche Annäherung eines leitfähigen Körpers in der Regel erst dann festgestellt werden, wenn sich nicht nur die Rohrstromdifferenzwerte für unmittelbar aufeinanderfolgende Zeitpunkte um mehr als einen vorgegebenen Schwellwert unterscheiden, sondern auch die Differenzwerte für die Zeitpunkte unmittelbar vor und nach den zuvor berücksichtigten Zeitpunkten ebenfalls um mehr als einen vorgegebenen Schwellwert unterscheiden.

Mit dem erfindungsgemäßen Überwachungsverfahren gelingt es bei vorhandenem kathodischen Korrosionsschutz, ohne zusätzlich zu überlagernde Signale plötzliche Beschädigungen einer Rohrleitung zuverlässig, ohne besonderen technischen Aufwand und kostengünstig festzustellen.

Im Rahmen der Erfindung sind zahlreiche Abwandlungen denkbar. Die für den Schutzstrom repräsentativen Meßwerte sollten an den wenigstens zwei Meßstellen vorzugsweise zeitgleich erfaßt werden. Dennoch kann es in manchen Umgebungen genügen, wenn die Meßwerte lediglich möglichst zeitgleich erfaßt werden. Die Abstände der Meßstellen entlang der Fluid-Transportpipeline können selbstverständlich beliebig variiert werden, wobei möglichst nahe Abstände vorzuziehen sind, da nicht der genaue Ort der Beschädigung bzw. der Annäherung eines leitfähigen Körpers festgestellt wird, sondern nur, daß sich zwischen den verglichenen Meßstellen irgendwo ein leitfähiger Körper der Rohrleitung nähert bzw. diese plötzlich berührt. Auch die Zeitabstände zwischen den einzelnen Messungen können beliebig verändert werden. Wenn an den einzelnen Meßstellen Spannungsmeßwerte erfaßt werden, könnten die Rohrstrommeßwerte statt in der zentralen Verarbeitungseinrichtung auch in den einzelnen Meßstellen berechnet werden. Ferner kann die zeitliche Änderung der Differenzwerte beliebig ausgewertet werden, um den eine Annäherung eines leitfähigen Körpers anzeigenden Wert abzuleiten. In jedem Fall sollte allerdings sichergestellt werden, daß ein plötzlicher Anstieg bzw. Abfall der gebildeten Differenzwerte, welcher über mehrere Differenzwerte anhält, einen Wert erzeugt, der eine Annäherung eines leitfähigen Körpers anzeigt. Außerdem wird das erfindungsgemäße Überwachungsverfahren in der Regel auf das Feststellen einer Annäherung eines leitfähigen Körpers an eine Fluid-Transportpipeline erst bei elektrischem Kontakt mit der Transportpipeline beschränkt sein, so daß eine Annäherung vor Berühren der leitfähigen Transportpipeline nicht festgestellt werden kann. In diesem Fall ist der eine Annäherung eines leitfähigen Körpers anzeigende Wert ein einen plötzlichen elektrischen Kontakt eines leitfähigen Körpers mit der Transportpipeline anzeigender Wert.

Schließlich kann die Erkennbarkeit einer Annäherung eines leitfähigen Körpers oder einer plötzlichen Beschädigung mit dem erfindungsgemäßen Verfahren dadurch je nach Anwendung erhöht werden, daß sämtliche Baufahrzeuge im Bereich der Rohrleitung gezielt niederohmig geerdet werden.

## Patentansprüche

1. Überwachungsverfahren zum Feststellen einer Annäherung bzw. eines Kontakts zwischen einem leitfähigen Körper, insbesondere einem Baufahrzeug, und einer Fluid-Transportpipeline, die mit Gleichstrom als kathodischen Schutzstrom beaufschlagt ist, **dadurch gekennzeichnet,**
a) **dass** zu vorgegebenen Zeitpunkten an wenigstens zwei beabstandeten Messstellen entlang der Fluid-Transportpipeline jeweils zeitgleich der fließende Gleichstrom gemessen und erfasst wird,
b) **dass** für jeden vorgegebenen Zeitpunkt aus den Messwerten jeweils zweier beabstandeter Messstellen ein Differenzwert gebildet wird,
c) **dass** aus der zeitlichen Änderung der für die vorgegebenen Zeitpunkte gebildeten Differenzwerte wenigstens ein Wert abgeleitet wird, der eine Annäherung bzw. einen Kontakt zwischen dem leitfähigen Körper und der Fluid-Transportpipeline zwischen den beiden Messstellen anzeigt.

2. Überwachungsverfahren nach Anspruch 1, **dadurch gekennzeichnet, dass** die Messstellen entlang der Fluid-Transportpipeline in Abständen unterhalb von 20 km, vorzugsweise in Abständen unterhalb von 5 km vorgesehen werden.

3. Überwachungsverfahren nach einem der Ansprüche 1 oder 2 , **dadurch gekennzeichnet, dass** die Messwerte in regelmäßigen Zeitabständen kleiner als 1 s, vorzugsweise alle 0,1 bis 0,5 s, erfasst werden.

4. Überwachungsverfahren nach einem der Ansprüche 1 bis 3, **dadurch gekennzeichnet, dass** an den Messstellen möglicherweise vorhandene Wechselstromkomponenten derart herausgefiltert werden, dass Gleichstromänderungen mit einer Dauer von zumindest 200 ms in Schritt a) erfasst werden.

5. Überwachungsverfahren nach einem der Ansprüche 1 bis 4, **dadurch gekennzeichnet, dass** im Schritt a) als Messwert ein Spannungsmesswert erfasst wird.

6. Überwachungsverfahren nach Anspruch 5, **dadurch gekennzeichnet, dass** jeder Messstelle eine entlang der Pipeline verlaufende Messstrecke zugeordnet wird und dass zur Erfassung des Spannungsmesswerts die Spannung zwischen den beiden Endpunkten der Messstrecke gemessen wird.

7. Überwachungsverfahren nach Anspruch 6, **dadurch gekennzeichnet, dass** eine Messstrecke einer Länge von wenigstens 10 m, vorzugsweise wenigstens 30 m, verwendet wird.

8. Überwachungsverfahren nach einem der Ansprüche 5 bis 7, **dadurch gekennzeichnet, dass** die Spannungsmesswerte mit einer Auflösung von wenigstens 1 µV, vorzugsweise von wenigstens 0,1 µV, erfasst werden.

9. Überwachungsverfahren nach einem der Ansprüche 1 bis 8, **dadurch gekennzeichnet, dass** die in Schritt a) an den verschiedenen Messstellen erfassten Messwerte an eine zentrale Verarbeitungseinrichtung übertragen werden und die Schritte b) bis c) von der zentralen Verarbeitungseinrichtung ausgeführt werden.

10. Überwachungsverfahren nach einem der Ansprüche 1 bis 9, **dadurch gekennzeichnet, dass** die Schritte b) und c) in Echtzeit ausgeführt werden.

11. Überwachungsverfahren nach einem der Ansprüche 1 bis 10, **dadurch gekennzeichnet, dass** im Schritt c) der eine Annäherung eines leitfähigen Körpers anzeigende Wert aus der zeitlichen Änderung der für die vorgegebenen Zeitpunkte gebildeten Differenzwerte abgeleitet wird, indem
i) Differenzwerte für unmittelbar aufeinanderfolgende Zeitpunkte verglichen werden,
ii) festgestellt wird, ob sich die Differenzwerte für unmittelbar aufeinanderfolgende Zeitpunkte um mehr als einen vorgegebenen Schwellwert unterscheiden und
iii) auf der Basis des Ergebnisses dieser Feststellung der die Annäherung eines leitfähigen Körpers anzeigende Wert erzeugt wird.

12. Überwachungsverfahren nach einem der Ansprüche 1 bis 10, **dadurch gekennzeichnet, dass** im Schritt c) der eine Annäherung eines leitfähigen Körpers anzeigende Wert aus der zeitlichen Änderung der für die vorgegebenen Zeitpunkte gebildeten Differenzwerte abgeleitet wird, indem
i) die Differenzwerte für unmittelbar aufeinanderfolgende Zeitpunkte verglichen werden,
ii) wenn sich die Differenzwerte für unmittelbar aufeinanderfolgende Zeitpunkte um mehr als einen vorgegebenen Schwellwert unterscheiden, zusätzlich die Differenzwerte für die Zeitpunkte unmittelbar vor und nach den im Schritt i) berücksichtigten Zeitpunkten verglichen werden,
iii) festgestellt wird, ob sich auch die im Schritt ii) verglichenen Differenzwerte um mehr als den vorgegebenen Schwellwert unterscheiden und
iv) auf der Basis des Ergebnisses dieser Feststellung der eine Annäherung eines leitfähigen Körpers anzeigende Wert erzeugt wird.

13. Überwachungsverfahren nach einem der Ansprüche 1 bis 10, **dadurch gekennzeichnet, dass** im Schritt c) der eine Annäherung eines leitfähigen Körpers anzeigende Wert aus der zeitlichen Änderung der für die vorgegebenen Zeitpunkte gebildeten Differenzwerte abgeleitet wird, indem
i) der Verlauf der Differenzwerte mit der Zeit durch eine geglättete Kurve angenähert wird,
ii) festgestellt wird, ob die zeitliche Änderung der geglätteten Kurve einen vorgegebenen Schwellwert überschreitet und
iii) auf der Basis des Ergebnisses dieser Feststellung der eine Annäherung eines leitfähigen Körpers anzeigende Wert erzeugt wird.

## Claims

1. A monitoring method for determining any proximity or contact between a conductive body, in particular a construction vehicle, and a fluid transport pipeline to which direct current is applied as a cathodic protection current, **characterised in that**
a) the flowing direct current is measured and recorded at specified times at at least two measuring points spaced along the fluid transport pipeline, in each case at the same time,
b) a difference value is formed for each specified time from the measurements of two spaced measuring points in each case,
c) at least one value is derived from the change in time of the difference values formed for the specified times, said value indicating a proximity or contact between the conductive body and the fluid transport pipeline between the two measuring points.

2. A monitoring method according to claim 1, **characterised in that** the measuring points are provided along the fluid transport pipeline at distances of less than 20 km, preferably at distances of less than 5 km.

3. A monitoring method according to either claim 1 or 2, **characterised in that** the measurements are recorded at regular intervals of less than 1 sec, preferably every 0.1 to 0.5 sec.

4. A monitoring method according to any one of claims 1 to 3, **characterised in that** any alternating current components which may exist at the measuring points are filtered out in such a way that changes in the direct current lasting at least 200 ms are recorded in step a).

5. A monitoring method according to any one of claims 1 to 4, **characterised in that** a voltage measurement is recorded as the measured value in step a).

6. A monitoring method according to claim 5, **characterised in that** a measuring section running along the pipeline is assigned to each measuring point and that, to record the voltage measurement, the voltage is measured between the two end points of the measuring section.

7. A monitoring method according to claim 6, **characterised in that** a measuring section of a length of at least 10 m, preferably at least 30 m, is used.

8. A monitoring method according to any one of claims 5 to 7, **characterised in that** the voltage measurements are recorded with a resolution of at least 1 µV, preferably of at least 0.1 µV.

9. A monitoring method according to any one of claims 1 to 8, **characterised in that** the measurements recorded in step a) at the different measuring points are transferred to a central processing facility and that the steps b) to c) are performed by the central processing facility.

10. A monitoring method according to any one of claims 1 to 9, **characterised in that** the steps b) and c) are performed in real time.

11. A monitoring method according to any one of claims 1 to 10, **characterised in that** in step c) the value indicating the proximity of a conductive body is derived from the change in time of the difference values formed for the specified times in that
i) difference values for immediately consecutive times are compared,
ii) it is determined whether the difference values differ for immediately consecutive times by more than one specified threshold value and
iii) the value indicating the proximity of a conductive body is generated on the basis of the result of this determination.

12. A monitoring method according to any one of claims 1 to 10, **characterised in that** in step c) the value indicating the proximity of a conductive body is derived from the change in time of the difference values formed for the specified times in that
i) the difference values are compared for immediately consecutive times,
ii) if the difference values for immediately consecutive times differ by more than one specified threshold value, the difference values for the times directly before and after the times allowed for in step i) are compared in addition,
iii) it is determined whether the difference values compared in step ii) also differ by more than the specified threshold value and
iv) the value indicating the proximity of a conductive body is generated on the basis of the result of this determination.

13. A monitoring method according to any one of claims 1 to 10, **characterised in that** in step c) the value indicating the proximity of a conductive body is derived from the change in time of the difference values formed for the specified times in that
i) the curve of the difference values as a function of time is approximated by a smoothed curve,
ii) it is determined whether the change in time of the smoothed curve exceeds a specified threshold value and
iii) the value indicating the proximity of a conductive body is generated on the basis of the result of this determination.

## Revendications

1. Procédé de surveillance pour constater un rapprochement respectivement un contact entre un corps conductible, en particulier un véhicule de chantier, et une canalisation de transport de fluide soumise à un courant contenu comme courant protecteur cathodique, **caractérisé en ce**
a) **que** le courant continu circulant est mesuré et saisi simultanément à au moins deux prises de mesure distantes le long de la canalisation de transport de fluide à des moments prédéterminés,
b) que'une valeur différentielle est formée à chaque fois à partir des valeurs de mesure de deux prises de mesure distantes pour chaque moment prédéterminé,
c) que'au moins une valeur est déduite à partir du changement temporel des valeurs différentielles formées pour les moments prédéterminés, indiquant un rapprochement respectivement un contact entre ledit corps conductible et ladite canalisation de transport de fluide entre les deux prises de mesure.

2. Procédé de surveillance suivant la revendication 1, **caractérisé par le fait que** les prises de mesure le long de la canalisation de transport de fluide sont prévues à une distance de moins de 20 kilomètres, de préférence de moins de 5 kilomètres.

3. Procédé de surveillance suivant l'une des revendications 1 ou 2, **caractérisé par le fait que** les valeurs de mesure sont saisies à des intervalles réguliers de moins de 1 s, de préférence tous les 0,1 à 0,5 s.

4. Procédé de surveillance suivant l'une des revendications 1 à 3, **caractérisé par le fait que** des composantes de courant alternatif éventuellement présentes aux prises de mesure sont filtrées de la sorte que des changements de courant continu d'une durée d'au moins 200 ms sont saisis lors de l'étape a).

5. Procédé de surveillance suivant l'une des revendications 1 à 4, **caractérisé par le fait qu'**une valeur de mesure de la tension est saisie comme valeur de mesure lors de l'étape a).

6. Procédé de surveillance suivant la revendication 5, **caractérisé par le fait qu'**une ligne de mesure passant le long de la canalisation est attribuée à chaque prise de mesure et que la tension est mesurée entre les extrémités de la ligne de mesure pour la saisie de la valeur de mesure de la tension.

7. Procédé de surveillance suivant la revendication 6, **caractérisé par le fait qu'**une ligne de mesure d'une longueur d'au moins 10 m, de préférence d'au moins 30 m, est utilisée.

8. Procédé de surveillance suivant l'une des revendications 5 à 7, **caractérisé par le fait que** les valeurs de mesure de la tension sont saisies avec une résolution d'au moins 1 µV, de préférence d'au moins 0,1 µV.

9. Procédé de surveillance suivant l'une des revendications 1 à 8, **caractérisé par le fait que** les valeurs de mesure saisies aux différentes prises de mesure lors de l'étape a) sont transmises vers un système central de traitement et que les étapes b) à c) sont réalisées par ledit système central de traitement.

10. Procédé de surveillance suivant l'une des revendications 1 à 9, **caractérisé par le fait que** les étapes b) et c) sont réalisées en temps réel.

11. Procédé de surveillance suivant l'une des revendications 1 à 10, **caractérisé par le fait que**, lors de l'étape c), la valeur indiquant un rapprochement d'un corps conductible est déduite du changement temporel des valeurs différentielles formées pour les moments prédéterminés, en ce
i) que des valeurs différentielles sont comparées pour des moments immédiatement successifs,
ii) qu'il est constaté si les valeurs différentielles pour des moments immédiatement successifs se distinguent de plus d'une valeur limite prédéterminée, et
iii) que la valeur indiquant un rapprochement d'un corps conductible est générée sur la base des résultats du constat susmentionné.

12. Procédé de surveillance suivant l'une des revendications 1 à 10, **caractérisé par le fait que**, lors de l'étape c), la valeur indiquant un rapprochement d'un corps conductible est déduite du changement temporel des valeurs différentielles formées pour les moments prédéterminés, en ce
i) que les valeurs différentielles sont comparées pour des moments immédiatement successifs,
ii) que, si les valeurs différentielles pour des moments immédiatement successifs se distinguent de plus d'une valeur limite prédéterminée, il est en plus procédé à une comparaison des valeurs différentielles pour les moments immédiatement avant et après des moments pris en compte lors de l'étape i),
iii) qu'il est constaté si les valeurs différentielles comparées lors de l'étape ii) se distinguent également de plus de la valeur limite prédéterminée, et
iv) que la valeur indiquant un rapprochement d'un corps conductible est générée sur la base des résultats du constat susmentionné.

13. Procédé de surveillance suivant l'une des revendications 1 à 10, **caractérisé par le fait que**, lors de l'étape c), la valeur indiquant un rapprochement d'un corps conductible est déduite du changement temporel des valeurs différentielles formées pour les moments prédéterminés, en ce
i) que le cours des valeurs différentielles est approximé avec le temps par une courbe aplatie,
ii) qu'il est constaté si le changement temporel de la courbe aplatie dépasse une valeur limite prédéterminée, et
iii) que la valeur indiquant un rapprochement d'un corps conductible est générée sur la base des résultats du constat susmentionné.
